# NOUVEAU FASCICULE DE BREVET EUROPEEN

(11) **EP 0 969 933 B2**
(45) Date de publication et mention de la décision concernant l'opposition: **27.06.2007**
(45) Mention de la délivrance du brevet: 26.02.2003
(21) Numéro de dépôt: 98914922.4
(22) Date de dépôt: 16.03.1998
(51) Int. Cl.: B05B 11/02

(54) **DISPOSITIF DE PULVERISATION DE PRODUIT FLUIDE, TEL QU'UN BIDOSE**
VORRICHTUNG ZUM ZERSTÄUBEN EINES FLUIDS, WIE Z.B. EINE ZWEI FLUIDDOSEN ZERSTÄUBENDE VORRICHTUNG
DEVICE FOR SPRAYING A FLUID PRODUCT, SUCH AS A DOUBLE DOSE DISPENSER

(30) Priorité: 26.03.1997 FR 9703703
(43) Date de publication de la demande: 12.01.2000
(73) Titulaire: VALOIS S.A.S., 27110 Le Neubourg (FR)
(72) Inventeur: OECHSEL, François, F-27400 Louviers (FR)
(74) Mandataire: CAPRI
(86) Numéro de dépôt international: PCT/FR1998/000522
(87) Numéro de publication internationale: WO 1998/042447

(56) Documents cités:
- EP-A- 0 311 863
- EP-A- 0 452 728
- EP-A- 0 546 607
- US-A- 5 427 280

## Description

La présente invention concerne un dispositif de pulvérisation de produits fluides et plus particulièrement un tel dispositif de pulvérisation destiné à délivrer au moins deux doses de produit.

Des dispositifs de ce genre engendrent plusieurs problèmes. Ainsi, un problème qui se pose est d'obtenir une parfaite pulvérisation de la totalité de la dose lors de l'actionnement du dispositif. Un autre problème est d'obtenir de manière simple et fiable un fractionnement du contenu du réservoir pour pouvoir transformer le dispositif en bidose.

Le document WO 93/02804, à partir duquel la revendication 1a été délimitée, s'est penché sur ces problèmes pour tenter de les résoudre. Ce document divulgue un dispositif tel qu'un bidose, comportant un réservoir monté sur une embase et un poussoir pour actionner l'appareil. Une partie du poussoir coopère avec un anneau fendu disposé dans une rainure ménagée dans la paroi extérieure du réservoir, de sorte que pour pouvoir distribuer la première dose, il faut emmagasiner une certaine force dans la main de l'utilisateur, jusqu'à ce que l'anneau fendu sorte de sa rainure. Pour fractionner le contenu du réservoir en deux doses, le dispositif du document WO 93/02804 prévoit de ménager une seconde rainure dans la paroi extérieure du réservoir et d'y disposer un second anneau fendu, de sorte qu'après l'actionnement du dispositif pour expulser la première dose, l'ensemble poussoir plus premier anneau fendu est stoppé par le second anneau disposé dans cette seconde rainure. Ensuite, pour pulvériser la seconde dose, il faut à nouveau emmagasiner une certaine force pour faire sortir le second anneau fendu de sa rainure et ainsi distribuer la seconde dose. Ce dispositif fonctionne de manière satisfaisante mais peut toutefois présenter certains inconvénients. Ainsi, du fait que seulement peu de produit est contenu dans le réservoir, un objectif principal est de maintenir le coût dudit pulvérisateur aussi faible que possible afin de ne pas influencer de manière négative le prix de vente final du produit. Or, le dispositif divulgué dans le document WO 93/02804 comporte un certain nombre de pièces constitutives différentes qui sont nécessaires pour réaliser les fonctions d'accumulation d'énergie et de fractionnement de la dose. La fabrication et le montage de ces différentes pièces constitutives peuvent donc être relativement coûteux. D'autre part, du fait de la présence des deux rainures périphériques sur la surface extérieure du réservoir, il est quasiment impossible de réaliser le réservoir et l'embase en une seule pièce, lesdites rainures étant situées dans l'espace annulaire creux défini encre le réservoir et l'embase. De plus, l'utilisation de moyens mobiles pour réaliser la fonction d'accumulation d'énergie peut engendrer des risques de dysfonctionnement en cas de cassure ou de coincement desdits anneaux fendus.

Le document EP-0 546 607 divulgue un unidose comportant une rainure périphérique dans la paroi intérieure du corps coopérant avec une nervure périphérique dans la paroi extérieure du réservoir pour empêcher un actionnement accidentel du dispositif. L'inconvénient de ce genre de dispositif est la difficulté à réaliser un moulage simple et peu coûteux. En effet, la rainure dans la paroi intérieure implique l'utilisation d'une contre-dépouille et donc d'un moule relativement compliqué.

Le document EP-0 311 863 divulgue un bidose comportant des moyens de fractionnement de dose qui sont disposés sur une pièce emmanchée sur le corps et coopérant avec le réservoir. Il ne comporte pas de moyens d'accumulation d'énergie et implique l'utilisation d'une pièce supplémentaire, dont le moulage présente de plus les mêmes inconvénients que ceux décrits ci-dessus, à savoir un moule compliqué et coûteux.

Le document US-5 427 280 divulgue un distributeur nasal du type bidose comportant des moyens de fractionnement.

La présente invention a pour but de fournir un tel dispositif de pulvérisation de produits fluides qui ne comporte pas les inconvénients précités.

Ainsi, la présente invention a pour but de fournir un dispositif de pulvérisation de produits fluides, comportant un minimum de pièces constitutives.

La présente invention a aussi pour but de fournir un tel dispositif qui permet d'obtenir un fonctionnement fiable tout en garantissant un coût de fabrication, notamment de moulage, et de montage le plus faible possible.

La présente invention a également pour but de fournir un dispositif de pulvérisation de produits fluides tel qu'un bidose, capable de garantir une pulvérisation parfaite de la totalité de chaque dose, tout en étant de fabrication, de montage et d'utilisation simples, avec le coût le plus faible possible.

La présente invention a donc pour objet un dispositif de pulvérisation de produit fluide selon la revendication 1.

Des modes de réalisation préférés sont décrits dans les revendications dépendantes.

D'autres caractéristiques et avantages de la présente invention apparaîtront au cours de la description détaillée suivante d'un mode de réalisation préféré de la présente invention, donné à titre d'exemple non limitatif en regard des dessins joints, sur lesquels :
- la figure 1 est une vue schématique en coupe verticale du dispositif selon un mode de réalisation préféré de la présente invention, dans la position de repos ;
- la figure 2 est une vue schématique en coupe vercicale de l'élément d'actionnement, montrant ses pattes axiales ;
- les figures 3a et 3b sont des vues schématiques en coupe verticale montrant le dispositif selon un mode de réalisation préféré de la présente invention, respectivement dans une position de repos empêchant l'actionnemen et dans une position d'attente permettant la distribution de la première dose ;
- les figures 4, 5 et 6 sont des vues schématiques en perspective du dispositif de distribution selon un mode de réalisation préféré de l'invention;
- les figures 7a et 7b sont des vues schématiques en perspective de l'élément d'actionnement ; et
- les figures 8 et 9 sont des vues schématiques en perspective de la pièce monobloc.

En référence aux figures 1 à 3, le dispositif de distribution selon l'invention comporte un réservoir 11 contenant le produit à distribuer monté sur une embase 14, un organe de distribution tel qu'une pompe, un élément d'actionnement manuel 20, tel qu'un poussoir, pour actionner l'organe de distribution afin de distribuer du produit, ledit élément d'actionnement 20 étant pourvu d'un orifice de sortie 29 par lequel sera pulvérisé ledit produit. La pompe comporte un piston 1 coulissant dans le réservoir 11, dont l'intérieur est relié à l'orifice de sortie 29 par un canal d'expulsion 3. Avantageusement, on dispose un gicleur 2 dans ledit canal d'expulsion pour favoriser la pulvérisation.

Selon l'invention, le dispositif comporte des moyens de fractionnement de dose 16. Les moyens de fractionnement sont destinés à fractionner le contenu du réservoir en deux ou plusieurs doses, transformant ainsi le distribution en un multidose, avantageusement un bidose, c'est-à-dire un dispositif distribuant deux doses de produit. L'exemple représenté sur les figures concerne en particulier un pulvérisateur nasal, qui fonctionne comme un bidose, une dose étant prévue pour chaque narine. Bien entendu, l'invention ne se limite pas à cette application particulière.

Pour garantir une pulvérisation parfaite de la totalité d'une dose de produit, l'invention prévoit des moyens d'accumulation d'énergie 12 qui coopèrent avec l'élément d'actionnement 20 lors de l'actionnement du pulvérisateur pour accumuler de l'énergie dans la main de l'utilisateur. Avantageusement, lesdits moyens d'accumulation d'énergie coopèrent avec ledit élément d'actionnement 20 en ce qu'ils le déforment élastiquement lorsqu'une force minimale prédéterminée est exercée sur lui.

Selon une caractéristique de la présente invention, ladite embase 14, lesdits moyens d'accumulation d'énergie 12 et lesdits moyens de fractionnement de dose 16 sont réalisés sous la forme d'une seule pièce monobloc 10. Cette mise en oeuvre permet de diminuer le nombre de pièces constitutives et ainsi le coût de fabrication et de montage du dispositif de distribution. En particulier, par rapport au dispositif divulgué dans le document WO 93/02804, La fabrication et le montage du dispositif sont simplifiés puisqu'il n'est plus nécessaire de prévoir des moyens mobiles (anneaux fendus) pour accumuler de l'énergie. La fiabilité du dispositif est également améliorée, un anneau fendu pouvant se casser ou se coincer lors de l'actionnement du dispositif.

Comme représenté sur les figures, le réservoir 11 est de préférence également réalisé d'une pièce avec la pièce monobloc 10, qui comporte de préférence deux cylindres creux concentriques, le cylindre intérieur définissant le réservoir 11, et le cylindre extérieur formant l'embase 14 comportant sur la surface externe lesdits moyens d'accumulation d'énergie 12. Les deux cylindres concentriques sont de préférence reliés par une bride annulaire sensiblement horizontale au niveau de leurs extrémités inférieures, définissant ainsi un espace creux annulaire entre la surface interne de l'embase 14 et la surface externe du réservoir 11.

Dans le mode de réalisation préféré de la présente invention, qui combine tous les avantages fournis par l'invention, le dispositif comporte outre les moyens d'accumulation d'énergie 12 et les moyens de fractionnement de dose 16, des moyens d'indexation 15. Les moyens d'indexation sont destinés à sélectivement empêcher ou permettre l'actionnement du dispositif, pour notamment garantir une sécurité contre un actionnement non souhaité, par exemple lors d'un transport.

Selon un aspect avantageux de l'invention, lesdits moyens d'indexation sont réalisés d'une pièce avec la pièce monobloc 10, ce qui est en particulier visible sur la figure 9. En particulier, ces moyens d'indexation sont réalisés sous la forme d'un ou plusieurs épaississements 15 prévus sur la surface interne de l'embase 14, lesdits épaississements s'étendant sur une partie de la périphérie de ladite surface interne. Ils coopèrent avec l'élément d'actionnement 20 pour sélectivement empêcher ou permettre un déplacement axial dudit élément d'actionnement 20 par rapport à ladite pièce monobloc 10. Plus particulièrement, lesdits épaississements 15 coopèrent avec une ou plusieurs pattes 25 saillantes à l'intérieur de l'élément d'actionnement 20, de préférence de manière axiale, et qui viennent buter contre lesdits épaississements 15 dans la position de repos où l'actionnement est empêché. Dans cette première position de l'élément d'actionnement, représentée notamment sur les figures 1 et 3a, une quelconque force exercée sur l'élément d'actionnement 20 n'aura aucun effet et aucun produit ne sera distribué par le dispositif.

Pour maintenir l'élément d'actionnement 20 attaché à ladite pièce monobloc 10, on prévoit avantageusement des moyens d'accrochage 19 sur ladite pièce monobloc 10, avantageusement sur le bord périphérique supérieur de l'embase 14. Ces moyens d'accrochage 19 peuvent coopérer avec un ou plusieurs épaulements 22 prévus sur le bord périphérique inférieur de l'élément d'actionnement 20. Comme visible en particulier sur la figure 9, ces moyens d'accrochage 19 peuvent comporter, par exemple dans la première position de l'élément d'actionnement 20, c'est-à-dire la position de repos où l'actionnement du dispositif est empêché, une forme particulière 19a facilitant l'accrochage de l'élément d'actionnement 20 sur l'embase 14 lors du montage. Cette forme particulière peut par exemple être réalisée en tant que rampe 19a qui permet de déformer progressivement élastiquement l'élément d'actionnement 20 au niveau des épaulements 22, lesdits épaulements 22 venant ensuite s'encliqueter sous lesdits moyens d'accrochage 19. De préférence, cette forme particulière 19a des moyens d'accrochage 19 définit la position dans laquelle l'élément d'actionnement 20 est monté sur la pièce monobloc 10, qui correspond avantageusement à ladite première position de l'élément d'actionnement.

Selon l'invention, l'élément d'actionnement 20 est de préférence monté rotatif sur la pièce monobloc 10. Ainsi lorsque l'utilisateur souhaite distribuer du produit, il fait tourner l'élément d'actionnement 20 par rapport à la pièce monobloc 10 autour de son axe principal, vers une deuxième position de l'élément d'actionnement 20, ou position d'attente, dans laquelle les moyens d'indexation 15 ne coopèrent plus avec ledit élément d'actionnement 20. En d'autres termes, dans cette deuxième position de l'élément d'actionnement 20, représentée notamment sur la figure 3b, les pattes 25 prévues à l'intérieur de l'élément d'actionnement 20 ne reposent sur les épaississements 15 de la pièce monobloc 10, de sorte qu'un actionnement n'est plus empêché. Avantageusement, la pièce monobloc 10 comporte sur sa surface externe des premiers moyens de butée de rotation 18a pour définir la direction de rotation entre ses première et deuxième positions, et des deuxièmes moyens de butée de rotation 18b pour définir la deuxième position de l'élément d'actionnement 20. En particulier, ces moyens de butée de rotation peuvent être réalisés par des projections qui font saillie sur la surface externe de la pièce monobloc 10 et qui viennent coopérer avec lesdits épaulements 22 de l'élément d'actionnement 20 lors de la rotation de celui-ci.

Les moyens d'accumulation d'énergie sont avantageusement réalisés sous la forme d'un ou plusieurs ergots 12, en particulier sous la forme de deux ergots diamétralement opposés, disposés sur la surface externe de la pièce monobloc 10. Comme visible sur la figure 3b, lesdits ergots 12 coopèrent avec les épaulements 22 de l'élément d'actionnement 20 et engendrent une résistance certaine contre un déplacement axial de l'élément d'actionnement 20 par rapport à la pièce monobloc 10. Ainsi, lorsque l'utilisateur veut pulvériser une dose, il exerce une force sur le dispositif qui sollicite l'élément d'actionnement 20 en déplacement axial sur la pièce monobloc 10, ce déplacement étant empêché par les ergots 12. Toutefois, l'élément d'actionnement 20 étant réalisé de préférence en une matière plastique appropriée, celui-ci peut se déformer élastiquement et ainsi, lesdits épaulements 22 peuvent passer par dessus lesdits ergots 12 lorsqu'une force minimale prédéterminée est exercée sur le dispositif. Ce seuil correspondant à cette force minimale permet donc d'accumuler de l'énergie dans la main de l'utilisateur et, lorsque les épaulements 22 de l'élément d'actionnement 20 passent par dessus les ergots 12 de la pièce monobloc, toute cette énergie accumulée dans la main de l'utilisateur est transmise d'un seul coup au dispositif de sorte que la totalité de la dose est pulvérisée. Il n'y a pas de risque de faire une course partielle uniquement, ce qui aurait pour conséquence une distribution partielle de la dose.

Le mode de réalisation préféré représenté sur les dessins correspond à un bidose. Dans ce cas, le dispositif comporte des moyens de fractionnement 16 destinés à fractionner le contenu du réservoir 11 en deux doses, de préférence égales. Selon la présente invention, lesdits moyens de fractionnement 16 sont réalisés d'une pièce avec la pièce monobloc 10. Avantageusement, lesdits moyens de fractionnement sont formés par un ou des épaississements 16 qui forment, avec le ou les épaississements 15 agissant en tant que moyen d'indexation, au moins un gradin en direction axiale. Ces seconds épaississements 16 s'étendent selon l'invention sur une seconde partie de la surface interne de l'embase 14 en prolongement des premiers épaississements 15, et coopèrent donc à la fin de l'expulsion de la première dose avec lesdites pattes 25 de l'élément d'actionnement 20 pour arrêter le déplacement axial de l'élément d'actionnement 20 par rapport à la pièce monobloc 10. Lesdits moyens de fractionnement 16 agissent également dans ce cas en tant que second moyen d'indexation, du fait qu'ils empêchent, dans la position atteinte après la distribution de la première dose, la distribution de la seconde dose. Un mode de réalisation particulièrement avantageux est réalisé par deux épaississements diamétralement opposés qui, sur une partie 15, s'étendent jusqu'au bord supérieur périphérique de l'embase 14 pour former les premiers moyens d'indexation, et, sur une seconde partie 16, s'étendent seulement jusqu'à environ la moitié de la hauteur de l'espace annulaire creux entre l'embase 14 et le réservoir 11 pour former les moyens de fractionnement agissant également en tant que seconds moyens d'indexation. Au moins une partie de ladite surface interne doit être exempte d'épaississement pour permettre le déplacement de l'élément d'actionnement 20 afin de distribuer la seconde dose. De manière similaire à ce qui a été décrit précédemment, pour pouvoir distribuer la seconde dose, l'élément d'actionnement 20 est tourné sur la pièce monobloc 10 vers une troisième position, où les pattes 25 ne coopèrent plus avec les seconds épaississements 16, permettant ainsi la distribution de la seconde dose.

De manière avantageuse, on prévoit également des seconds moyens d'accumulation d'énergie 13, de préférence également réalisés sous la forme d'ergots saillants sur la surface externe de la pièce monobloc 10, deux ergots 13 étant avantageusement également diamétralement opposés l'un à l'autre. De même, on prévoit également avantageusement des troisièmes moyens de butée de rotation 18c qui permettent de définir ladite troisième position de l'élément d'actionnement 20, et qui sont avantageusement réalisés de manière similaire aux premiers et deuxièmes moyens de butée de rotation 18a et 18b. Ainsi, dans la troisième position de l'élément d'actionnement 20, les épaulements 22 de l'élément d'actionnement 20 coopèrent avec les ergots 13 qui fonctionnent de la même manière que les ergots décrits précédemment pour accumuler de l'énergie dans la main de l'utilisateur lors de la distribution de la seconde dose. Comme visible en particulier sur les figures 4, 5 et 6, lesdits premiers moyens d'accumulation d'énergie 12 et lesdits seconds moyens d'accumulation d'énergie 13, respectivement formés par une paire d'ergots diamétralement opposée, sont réalisés de telle sorte que les deux paires d'ergots sont décalées axialement et angulairement l'une par rapport à l'autre sur la surface externe de l'embase. De cette manière, l'utilisateur, pour actionner le dispositif, tourne d'abord l'élément d'actionnement 20 de sa première position, où l'actionnement est bloqué, vers sa deuxième position, puis il distribue la première dose, puis il tourne à nouveau l'élément d'actionnement de sa seconde position vers sa troisième position, puis il actionne à nouveau le dispositif pour distribuer la seconde dose.

Un autre avantage particulier des moyens d'accumulation d'énergie disposés sur la surface externe de la pièce monobloc 10 est réalisé par le fait que lesdits ergots peuvent également agir en tant que témoin de dose. En effet, lorsque les deux ergots 12 et 13 sont visibles, ceci signifie qu'aucune dose n'a été distribuée. Lorsque l'un des deux ergots est visible, ceci signifie que seule la première dose a été distribuée, et lorsqu'aucun ergot n'est plus visible, ceci signifie que les deux doses ont été distribuées.

Ainsi, dans le mode de réalisation préféré de l'invention représenté sur les dessins, la pièce monobloc 10 incorpore l'embase, le réservoir, les moyens d'accumulation d'énergie, les moyens d'indexation, les moyens de fractionnement de dose, les moyens de butée de rotation définissant les positions angulaires de l'élément d'actionnement, et les moyens d'accrochage pour maintenir l'élément d'actionnement sur la pièce monobloc. La présente invention permet donc d'économiser plusieurs pièces constitutives du dispositif. Du fait que les moyens d'accumulation d'énergie ne sont pas prévus dans l'espace annulaire creux défini entre l'embase et le réservoir, mais au contraire sur la surface externe de l'embase, ladite pièce monobloc peut être réalisée de manière simple et économique, par exemple par moulage. En particulier, que ce soit dans la configuration préférée décrite ci-dessus ou dans toute autre configuration couverte par la présente invention, les pièces constitutives du dispositif peuvent toutes être montées à l'aide de moules simples et peu coûteux car ne comportant pas de contre-dépouilles. Le montage du dispositif est aussi grandement facilité du fait du faible nombre de pièces. Les coûts de fabrication et du montage du dispositif de l'invention sont donc particulièrement faibles sans pour autant affecter la fiabilité de son fonctionnement.

Bien que l'invention ait été décrite en référence au mode de réalisation préféré incorporant un bidose, la présente invention s'applique bien évidemment également à des multidoses comportant plus de deux doses, auquel cas les moyens de fractionnement et d'accumulation d'énergie peuvent être prévus plusieurs fois. De même, le réservoir 11 peut ne pas faire partie intégrante de la pièce monobloc, mais être fixé sur celle-ci, par exemple par encliquetage. L'intérieur du réservoir 11 peut également être pourvu d'un cylindre en verre ou tout autre matériau approprié, pour améliorer l'étanchéité.

## Revendications

1. Dispositif de pulvérisation de produit fluide comprenant un réservoir (11) contenant plusieurs doses de produit, une embase cylindrique (14) recevant ledit réservoir (11) ledit réservoir étant fixe par rapport à ladite embase, un organe de distribution tel qu'une pompe, un élément d'actionnement manuel (20), des moyens de fractionnement (16) coopérant avec ledit élément d'actionnement (20) pour fractionner le contenu du réservoir (11) en au moins deux doses, et des moyens d'accumulation d'énergie (12) coopérant, lors de l'actionnement, avec ledit élément d'actionnement manuel (20) pour accumuler de l'énergie dans la main de l'utilisateur afin de garantir à chaque actionnement une bonne pulvérisation de la totalité de la dose de produit, **caractérisé en ce que** ladite embase (14), lesdits moyens de fractionnement (16) et lesdits moyens d'accumulation d'énergie (12) font partie intégrante d'une même pièce monobloc (10), lesdits moyens de fractionnement (16) étant formés sur une surface interne de la pièce monobloc (10).

2. Dispositif selon la revendication 1, dans lequel ledit réservoir (11) est réalisé d'une pièce avec ladite pièce monobloc (10).

3. Dispositif selon la revendication 1 ou 2 comprenant en outre des moyens d'indexation (15) coopérant avec ledit élément d'actionnement manuel (20) pour sélectivement permettre ou empêcher l'actionnement du dispositif, dans lequel lesdits moyens d'indexation (15) sont réalisés d'une pièce avec ladite pièce monobloc (10).

4. Dispositif selon la revendication 3, dans lequel lesdits moyens d'indexation sont formés par un ou des épaississements (15) prévus sur une partie d'une surface interne de ladite pièce monobloc (10) et coopérant, dans une première position de l'élément d'actionnement (20), avec une des pattes (25) saillantes à l'intérieur de l'élément d'actionnement (20), pour empêcher l'actionnement du dispositif, ledit élément d'actionnement (20) étant déplaçable en rotation par rapport à ladite pièce monobloc (10) dans une deuxième position dans laquelle lesdites pattes (25) ne coopèrent plus avec lesdits épaississements (15), permettant l'actionnement du dispositif.

5. Dispositif selon l'une quelconque des revendications précédentes, dans lequel lesdits moyens d'accumulation d'énergie (12) coopèrent avec ledit élément d'actionnement (20) en le déformant élastiquement lorsqu'une force minimale prédéterminé est exercée sur lui.

6. Dispositif selon la revendication 5, dans lequel lesdits moyens d'accumulation d'énergie sont des ergots (12) réalisés sur la surface externe de ladite pièce monobloc (10), qui coopèrent avec des épaulements correspondants (22) prévu sur la surface interne de l'élément d'actionnement (20).

7. Dispositif selon la revendication 3, dans lequel lesdits moyens de fractionnement sont formés par des épaississements (16) formant au moins un gradin en direction axiale avec les épaississements (15) agissant en tant que moyens d'indexation.

8. Dispositif selon la revendication 1, dans lequel le dispositif de distribution est un bidose adapté à distribuer deux doses de produit, ledit élément d'actionnement (20) étant monté rotatif sur ladite pièce monobloc (10) qui comporte :
- des épaississements moyens d'indexation formés par un ou des épaississements (15) s'étendant sur une première partie de la surface périphérique interne de l'embase (14) et coopérant, dans une première position de l'élément d'actionnement (20), avec une ou des pattes axiales (25) saillantes dans l'élément d'actionnement (20), pour empêcher la distribution de la première dose,
- des premiers moyens d'accumulation d'énergie (12) formés par un ou des ergots (12) saillants sur la surface externe de ladite embase (14) et coopérant, après une première rotation de l'élément d'actionnement (20) vers une deuxième indexation (15) ne coopèrent plus avec l'élément d'actionnement (20), avec un ou des épaulements (22) prévus sur la surface interne de l'élément d'actionnement (20), pour accumuler de l'énergie dans la main de l'utilisateur lors de l'actionnement du dispositif, lesdits épaulements (22) ne passant par dessus lesdits ergots (12) qu'à partir de l'application d'une force minimale prédéterminée, permettant ainsi le déplacement de l'élément d'actionnement (20) par rapport à la pièce monobloc (10), et donc la distribution de la première dose ;
- des moyens de fractionnement formés par un ou des épaississements (16) s'étendant sur une seconde partie de la surface périphérique interne de l'embase (14) et coopérant avec la ou lesdites pattes axiales (25) de l'élément d'actionnement (20) après distribution de la première dose, pour empêcher un déplacement axial supplémentaire de l'élément d'actionnement (20) sur la pièce monobloc (10) et ainsi fractionner le contenu du réservoir (11) en deux doses de sorte que lesdits moyens de fractionnement (16) agissent simultanément en tant que seconds moyens d'indexation ; et
- des seconds moyens d'accumulation d'énergie (13) formés par un ou des ergots (13) saillants sur la surface externe de l'embase (14) et coopérant, après une seconde rotation de l'élément d'actionnement (20) vers une troisième position dans laquelle lesdits seconds moyens d'indexation (16) ne coopèrent plus avec l'élément d'actionnement (20), avec le ou lesdits épaulements (22) de l'élément d'actionnement (20) pour accumuler de l'énergie dans la main de l'utilisateur, ne permettant la distribution de la seconde dose qu'à partir de l'application d'une force minimale prédéterminée.

9. Dispositif selon la revendication 6 ou 8, dans lequel lesdits premiers et seconds moyens d'accumulation d'énergie comportent chacun une paire d'ergots saillants diamétralement opposée (12, 13), les deux paires d'ergots (12, 13) étant décalées axialement et circonférentiellement l'une par rapport à l'autre, sur la surface externe de ladite pièce monobloc (10).

10. Dispositif selon la revendication 8 ou 9, dans lequel, dans ladite première position de l'élément d'actionnement (20), le ou lesdits épaulements (22) de l'élément d'actionnement (20) coopèrent, par exemple par encliquetage, avec des moyens d'accrochage (19) prévus sur le bord périphérique supérieur de ladite pièce monobloc (10), pour maintenir ledit élément d'actionnement (20) sur ladite pièce monobloc (10).

11. Dispositif selon la revendication 8, dans lequel ladite pièce monobloc (10) comporte sur une surface externe des premiers moyens de butée de rotation (18a) coopérant avec ledit élément d'actionnement (20) pour définir ladite première position de l'élément d'actionnement, et des deuxièmes moyens de butée de rotation (18b) coopérant avec l'élément d'actionnement (20) pour définir ladite deuxième position de l'élément d'actionnement, et des troisièmes moyens de butée de rotation (18c) coopérant avec l'élément d'actionnement (20) pour définir ladite troisième position de l'élément d'actionnement.

12. Dispositif selon l'une quelconque des revendications précedentes, dans lequel lesdits moyens de fractionnement (16) sont formés par un ou des épaississements s'étendant sur une surface interne de la pièce monobloc (10).

## Claims

1. A device for spraying fluid, the device comprising a tank (11) containing a plurality of doses of fluid, a cylindrical base (14) receiving said tank (11), said tank being fixed with respect to said base, a dispenser member such as a pump, a manual actuator element (20), fractioning means (16) co-operating with said actuator element (20) to fraction the content of the tank (11) into at least two doses, and energy-accumulator means (12) co-operating, during actuation, with said manual actuator element (20) to accumulate energy in the hand of the user so as to guarantee proper atomization of the entire dose of fluid on each actuation, the device being **characterized in that** said base (14), said fractioning means (16), and said energy-accumulator means (12) form integral portions of a common one-piece block (10), said fractioning means (16) being formed on an inner surface of the one-piece block (10).

2. A device according to claim 1, in which said tank (11) is integrally formed with said one-piece block (10).

3. A device according to claim 1 or 2, further comprising indexing means (15) co-operating with said manual actuator element (20) selectively to allow or prevent actuation of the device, in which said indexing means (15) are integrally formed with said one-piece block (10).

4. A device according to claim 3, in which said indexing means are formed by one or more thickenings (15) provided on a portion of an inner surface of said one-piece block (10) and co-operating, in a first position of the actuator element (20), with one or more tabs (25) projecting into the inside of the actuator element (20) to prevent actuation of the device, said actuator element (20) being movable in rotation relative to said one-piece block (10) into a second position in which said tabs (25) no longer co-operate with said thickenings (15), thereby enabling the device to be actuated.

5. A device according to any preceding claim, in which said energy-accumulator means (12) co-operate with said actuator element (20) by deforming it elastically when a predetermined minimum force is exerted thereon.

6. A device according to claim 5, in which said energy-accumulator means are studs (12) formed on the outer surface of said one-piece block (10), which studs co-operate with corresponding shoulders (22) provided on the inner surface of the actuator element (20).

7. A device according to claim 3, in which said fractioning means are formed by thickenings (16) forming at least one axially-directed step with the thickenings (15) acting as indexing means.

8. A device according to claim 1, in which the dispenser device is a two-dose dispenser adapted to dispense two doses of fluid, said actuator element (20) being rotatably mounted on said one-piece block (10) which comprises:
· first indexing means formed by one or more thickenings (15) extending over a first portion of the inner peripheral surface of the base (14) and co-operating, in a first position of the actuator element (20), with one or more axial tabs (25) projecting into the actuator element (20) to prevent the first dose being dispensed;
· first energy-accumulator means (12) formed by one or more studs (12) projecting from the outer surface of said base (14) and co-operating, after a first rotation of the actuator element (20) into a second position in which said first indexing means (15) no longer co-operate with the actuator element (20), with one or more shoulders (22) provided on the inner surface of the actuator element (20), thereby accumulating energy in the hand of the user during actuation of the device, said shoulders (22) passing over said studs (12) only after a predetermined minimum force has been applied, thereby enabling the actuator element (20) to move relative to the one-piece block (10), and thus to cause the first dose to be dispensed;
· fractioning means formed by one or more thickenings (16) extending over a second portion of the inner peripheral surface of the base (14) and co-operating with said axial tab(s) (25) of the actuator element (20) after the first dose has been dispensed to prevent additional axial displacement of the actuator element (20) over the one-piece block (10), thereby fractioning the content of the tank (11) into two doses, such that said fractioning means (16) act simultaneously as second indexing means; and
· second energy-accumulator means (13) formed by one or more studs (13) projecting from the outer surface of the base (14) and co-operating, after a second rotation of the actuator element (20) into a third position in which said second indexing means (16) no longer co-operate with the actuator element (20), with said shoulder(s) (22) of the actuator element (20) to accumulate energy in the hand of the user, allowing the second dose to be dispensed only after a predetermined minimum force has been applied.

9. A device according to claim 6 or 8, in which each of said first and second energy-accumulator means comprises a pair of diametrically-opposite projecting studs (12, 13), the two pairs of studs (12, 13) being axially and circumferentially offset relative to each other on the outer surface of said one-piece block (10).

10. A device according to claim 8 or 9, in which, in said first position of the actuator element (20), said shoulder(s) (22) of the actuator element (20) co-operate, e.g. by snap-fastening, with fastening means (19) provided on the top peripheral edge of said one-piece piece (10) to hold said actuator element (20) on said one-piece block (10).

11. A device according to claim 8, in which said one-piece block (10) includes, on an outer surface: first rotary abutment means (18a) co-operating with said actuator element (20) to define said first position of the actuator element; and second rotary abutment means (18b) co-operating with the actuator element (20) to define said second position of the actuator element; and third rotary abutment means (18c) co-operating with the actuator element (20) to define said third position of the actuator element.

12. A device according to any preceding claim, in which said fractioning means (16) are formed by one or more thickenings extending on an inner surface of the one-piece block (10).

## Patentansprüche

1. Vorrichtung zum Zerstäuben eines Fluids, wobei die Vorrichtung folgendes umfasst: einen Tank (11), der eine Vielzahl von Fluiddosen enthält, eine zylindrische Basis (14), die den Tank (11) aufnimmt, wobei der Tank bezüglich der Basis fest angeordnet ist, eine Abgabevorrichtung wie z.B. eine Pumpe, ein Hand-Betätigungselement (20), Unterteilungseinrichtungen (16), die mit dem Betätigungselement (20) zusammenwirken, um den Inhalt des Tanks (11) in wenigstens zwei Dosen zu unterteilen, und Energie-Ansammlungseinrichtungen (12), die bei der Betätigung mit dem Hand-Betätigungselement (20) zusammenwirken, um Energie in der Hand des Verwenders anzusammeln, um so eine korrekte Zerstäubung der gesamten Fluiddosis bei jeder Betätigung sicherzustellen, **dadurch gekennzeichnet, dass** die Basis (14), die Unterteilungseinrichtungen (16) und die Energie-Ansammlungseinrichtungen (12) integrale Teile eines gemeinsamen einstückigen Körpers (10) bilden, wobei die die Unterteilungseinrichtungen (16) auf einer inneren Oberfläche des einstückigen Körpers (10) ausgebildet sind.

2. Vorrichtung nach Anspruch 1, bei der der Tank (11) integral in dem einstückigen Körper (10) ausgebildet ist.

3. Vorrichtung nach Anspruch 1 oder 2, die weiterhin Index-Einrichtungen (15) umfasst, die mit dem Hand-Betätigungselement (20) wahlweise zusammenwirken, um die Betätigung der Vorrichtung zu ermöglichen oder zu verhindern, wobei diese Index-Einrichtungen (15) an dem einstückigen Körper (10) integral ausgebildet sind.

4. Vorrichtung nach Anspruch 3, bei der die Index-Einrichtungen von einer oder mehreren Verdickungen (15) gebildet werden, die an einem Teil einer inneren Oberfläche des einstückigen Körpers (10) vorgesehen sind und in einer ersten Stellung des Betätigungselementes (20) mit einem oder mehreren Vorsprüngen (25) zusammenwirken, die in das Innere des Betätigungselementes (20) hinein vorstehen, um eine Betätigung der Vorrichtung zu verhindern, wobei das Betätigungselement (20) relativ zu dem einstückigen Körper (10) durch eine Drehung in eine zweite Stellung bewegbar ist, in der die Vorsprünge (25) nicht mehr mit den Verdickungen (15) zusammenwirken und es **dadurch** ermöglichen, dass die Vorrichtung betätigt wird.

5. Vorrichtung nach einem der vorhergehenden Ansprüche, bei der die Energie-Ansammlungseinrichtungen (12) mit dem Betätigungselement (20) **dadurch** zusammenwirken, dass sie es elastisch verformen, wenn auf es eine vorbestimmte Minimalkraft ausgeübt wird.

6. Vorrichtung nach Anspruch 5, bei der die Energie-Ansammlungseinrichtungen Nasen (12) sind, die auf der äußeren Oberfläche des einstückigen Körpers (10) ausgebildet sind, wobei diese Nasen mit entsprechenden Schultern (22) zusammenwirken, die auf der inneren Oberfläche des Betätigungselementes (20) vorgesehen sind.

7. Vorrichtung nach Anspruch 3, bei der die Unterteilungseinrichtungen von Verdickungen (16) gebildet werden, die mit den als Index-Einrichtungen wirkenden Verdickungen (15) zumindest eine axial gerichtete Stufe bilden.

8. Vorrichtung nach Anspruch 1, bei der die Abgabevorrichtung eine 2-Dosen-Abgabevorrichtung ist, die zwei Dosen eines Fluids abgeben kann, wobei das Betätigungselement (20) in drehbarer Weise auf einem einstückigen Körper (10) montiert ist, der folgende Bestandteile umfasst:
- erste Index-Einrichtungen, die von einer oder mehreren Verdickungen (15) gebildet werden, die sich über einen ersten Teil der inneren Umfangsoberfläche der Basis (14) erstrecken und, in einer ersten Stellung des Betätigungselementes (20) mit weigstens einem axialen Anschlag (25) zusammenwirken, der in das Betätigungselement (20) hinein vorsteht, um zu verhindern, dass die erste Dosis abgegeben wird,
- erste Energie-Ansammlungseinrichtungen (12), die von einer oder mehreren Nasen (12) gebildet werden, die von der äußeren Oberfläche der Basis (14) vorstehen und nach einer ersten Drehung des Betätigungselementes (20) in eine zweite Position, in der die ersten Index-Einrichtungen (15) nicht mehr mit dem Betätigungselement (20) zusammenwirken, mit einer oder mehreren Schultern (22) zusammenwirken, die auf der inneren Oberfläche des Betätigungselementes (20) vorgesehen sind und **dadurch** Energie in der Hand des Verwenders während der Betätigung der Vorrichtung ansammeln, wobei diese Schultern (22) über die Nasen (12) erst dann hinweg laufen, nachdem eine vorbestimmte Minimalkraft angewendet worden ist, wodurch es ermöglicht wird, dass sich das Betätigungselement (20) relativ zu dem einstückigen Körper (10) bewegt und somit bewirkt, dass die erste Dosis abgegeben wird,
- Unterteilungsmittel, die von wenigstens einer Verdickung (16) gebildet werden, die sich über einen zweiten Teil der inneren Umfangsoberfläche der Basis (14) erstreckt und mit dem wenigstens einen axialen Vorsprung (25) des Betätigungselementes (20) zusammenwirkt, nachdem die erste Dosis abgegeben worden ist, um eine zusätzliche axiale Verschiebung des Betätigungselementes (20) über den einstückigen Körper (10) hinweg zu verhindern, wodurch der Inhalt des Tanks (11) in zwei Dosen unterteilt wird, so dass diese Unterteilungseinrichtungen (16) gleichzeitig als zweite Index-Einrichtungen dienen, und
- zweite Energie-Ansammlungseinrichtungen (13), die von einer oder mehreren Nasen (13) gebildet werden, die von der äußeren Oberfläche der Basis (14) vorragen und, nach einer zweiten Drehung des Betätigungselementes (20) in eine dritte Stellung, in der die zweiten Index-Einrichtungen (16) nicht länger mit dem Betätigungselement (20) zusammenwirken, mit der wenigstens einen Schulter (22) des Betätigungselementes (20) zusammenwirken, um in der Hand des Verwenders Energie anzusammeln, wodurch es ermöglicht wird, dass die zweite Dosis erst abgegeben wird, nachdem eine vorbestimmte Minimalkraft ausgeübt worden ist

9. Vorrichtung nach Anspruch 6 oder 8, bei der jede der ersten und zweiten Energie-Ansammlungseinrichtungen ein Paar voneinander diametral gegenüberliegenden vorspringenden Nasen (12, 13) umfasst und die beiden Nasenpaare (12, 13) relativ zueinander axial und umfangsmäßig auf der äußeren Oberfläche des einstückigen Körpers (10) versetzt angeordnet sind.

10. Vorrichtung nach Anspruch 8 oder 9, bei der in der ersten Stellung des Betätigungselementes (20) die wenigstens eine Schulter (22) des Betätigungselementes (20) beispielsweise durch Einrasten mit Befestigungsmitteln (19) zusammenwirkt, die auf dem oberen Umfangsrand des einstückigen Körpers (10) vorgesehen sind, um das Betätigungselement (20) auf dem einstückigen Körper (10) zu halten.

11. Vorrichtung nach Anspruch 8, bei der der einstückige Körper (10) auf einer äußeren Oberfläche folgende Bestandteile umfasst: Erste Dreh-Anschlagseinrichtungen (18a), die mit dem Betätigungselement (20) zusammenwirken, um die erste Position des Betätigungselementes zu definieren, zweite Dreh-Anschlagseinrichtungen (18b), die mit dem Betätigungselement (20) zusammenwirken, um die zweite Position des Betätigungselementes (20) zu definieren, und dritte Dreh-Anschlagseinrichtungen (18c), die mit dem Betätigungselement zusammenwirken, um die dritte Position des Betätigungselementes zu definieren.

12. Vorrichtung nach einem der vorhergehenden Ansprüche, bei der die Unterteilungseinrichtungen (16) von einer oder mehreren Verdickungen gebildet sind, die sich über eine innere Oberfläche des einstückigen Körpers (10) erstrecken.
